# EUROPÄISCHE PATENTSCHRIFT

(11) **EP 0 985 092 B1**
(45) Veröffentlichungstag und Bekanntmachung des Hinweises auf die Patenterteilung: **14.08.2002**
(21) Anmeldenummer: 98925637.5
(22) Anmeldetag: 26.05.1998
(51) Int. Cl.: F02M 25/07

(54) **ABGASRÜCKFÜHRUNGSEINRICHTUNG**
EXHAUST GAS RECIRCULATION DEVICE
SYSTEME DE RECYCLAGE DES GAZ D'ECHAPPEMENT

(30) Priorität: 26.05.1997 DE 19721993
(43) Veröffentlichungstag der Anmeldung: 15.03.2000
(73) Patentinhaber: A. Kayser Automotive Systems GmbH, 37574 Einbeck (DE)
(72) Erfinder: OETTING, Herrmann, D-38106 Braunschweig (DE)
(74) Vertreter: Müller-Boré & Partner Patentanwälte
(86) Internationale Anmeldenummer: EP9803092
(87) Internationale Veröffentlichungsnummer: WO9854460

(56) Entgegenhaltungen:
- DE-A- 2 461 989
- DE-C- 4 334 370
- FR-A- 2 205 106
- GB-A- 2 079 363
- US-A- 3 105 477
- US-A- 3 507 260
- US-A- 4 027 638
- US-A- 4 463 740
- US-A- 5 163 295
- PATENT ABSTRACTS OF JAPAN vol. 18, no. 465 (M-1665), 30. August 1994 & JP 06 147025 A (TOYOTA), 27. Mai 1994

## Beschreibung

Die Erfindung betrifft eine Abgasrückführungseinrichtung mit Druckkompensation, wie sie in Anspruch 1 beschrieben ist.

Die US-A-4 027 638 offenbart eine solche Einrichtung gemäß dem Oberbegriff des Anspruchs 1.

Otto- und Dieselmotoren, insbesondere solche von Kraftfahrzeugen, werden üblicherweise mit Abgasrückführungseinrichtungen, insbesondere Abgasrückführungsventilen (AGR-Ventilen) versehen. Durch sie wird dem angesaugten Frischgas teilweise Abgas zugemischt, um die NOx-Emission zu senken sowie um den Kraftstoffverbrauch zu verbessern und Geräuschentstehung zu verringern.

Solche Abgasrückführungseinrichtungen umfassen Zumeßorgane bzw. Steuerorgane, mit denen die Menge des rückgeführten Abgases betriebspunktabhängig eingestellt werden kann. Zu geringe Abgasrückführung würde die angestrebten Wirkungen verfehlen, zu große bei Ottomotoren zu Betriebsstörungen oder einem unerwünschten Anstieg von HC- oder sogar CO-Emissionen führen und bei Dieselmotoren zu einem unerwünschten Anstieg der Partikelemissionen.

Solche Steuerorgane sind in der Regel vollständig schließbare Ventile, die von einer Unterdruckmembran oder einem Stellmotor oder einem gegen eine Feder arbeitenden Proportionalmagneten eingestellt werden, die ihrerseits über ein Taktventil oder ein Relais vom Steuergerät des Motors betätigt werden. Die dazu im Steuergerät verwendeten Informationen sind in der Regel die über Last und Drehzahl des Motors und über die angesaugte Luftmenge. Zur Verbesserung der Arbeitsweise wird auch die Rückmeldung des Öffnungsweges über ein Wegmeßsystem angewandt.

Die Abgasrückführungseinrichtungen liegen zwischen den schwankenden Drükken im Abgassystem und den schwankenden Drücken im Saugsystem des Motors, wobei die Veränderungen dieser Drücke einerseits mit den Veränderungen des Betriebspunktes einhergehen, andererseits vom stoßweisen Austreten des Abgases und vom stoßweisen Ansaugen des Frischgases bestimmt werden.

Diese Druckschwankungen stellen bereits für die Zumeßfunktion der Abgasrückführungseinrichtung bei Saugmotoren ein Problem dar und sind bei aufgeladenen Motoren besonders gravierend.

JP 06 147 025 (Patent Abstract of Japan) zeigt eine Abgasrückführeinrichtung, wie sie im Oberbegriff von Anspruch 1 beschrieben ist. Hierbei wird Abgas einer Brennkraftmaschine über zwei Abgaszuführungen einem Doppelventil zugeführt. Das Doppelventil besteht aus zwei an einer Ventilstange starr befestigten Ventiltellern, welche die Abgaszuführungen jeweils von einem gemeinsamen Abgasrückführkanal trennen, wobei der eine Ventilteller zum Öffnung des Ventils entlang der Abgasströmungsrichtung und der andere Ventilteller entgegen der Abgasströmungsrichtung bewegt werden muß.

US-A- 4 027 638 offenbart ein Abgasrückführventil, welches ein Zumessen von Abgas in den Frischgasstrom eines Verbrennungsmotors mittels eines Flußregelventilserlaubt. Auf der Frischgasseite dieses Flußregelventils ist ein Druckregelventil angeordnet. Das Druckregelventil wird von einer Betätigungsstange entsprechend geschlossen, wenn die über dem Flußregelventil anliegende Gasdruckdifferenz ansteigt. Das Schließen des Druckregelventils führt zu einer derartigen Gasdruckerhöhung zwischen dem Flußregelventil und dem Druckregelventil, daß die Druckdifferenz über dem Flußregelventil verringert wird. Dies gewährleistet eine im wesentlichen konstante Gasdruckdifferenz über das Flußregelventil.

Es ist eine Aufgabe der Erfindung, eine Abgasrückführeinrichtung bereitzustellen, bei der die durchgesetzte bzw. zugemessene Abgasmenge möglichst unabhängig von obigen auf die Abgasrückführungseinrichtung einwirkenden Druckschwankungen ist.

Die Aufgabe wird durch eine Abgasrückführungseinrichtung mit den im Anspruch 1 angegebenen Merkmalen gelöst.

Eine erfindungsgemäße Abgasrückführungseinrichtung zum Rückführen von Abgas in eine Gaszuführung von Motoren, insbesondere von Kraftfahrzeugmotoren, umfaßt eine Abgaszuführung, eine Frischgaszuführung und einen in die Gaszuführung mündenden Ausgangskanal, wobei zumindest die Abgaszuführung und die Frischgaszuführung über ein Zumeß- bzw. Steuerorgan miteinander in Verbindung stehen und auf der der Frischgaszuführung zugewandten Seite des Steuerorgans eine Druckplatte angeordnet ist, die den Einfluß von auf der Abgas - und Frischgasseite auftretenden und sich auf den Abgasdurchsatz auswirkenden Druckschwankungen minimiert und bevorzugt eliminiert.

Befindet sich das Steuerorgan, das insbesondere durch ein Ventil- bzw. Hauptventil gebildet sein kann, in einer partiell oder vollständig geöffneten Stellung, kann Abgas von der Abgasseite der Abgasrückführungseinrichtung in Richtung der Frischgasseite strömen. Die Druckplatte ist derart im Gas- bzw. Abgasstrom in der Abgasrückführungseinrichtung angeordnet, daß sie einen Strömungswiderstand für den sie umströmenden oder durchströmenden Abgasstrom bildet und so beim Durchströmen des Abgases von der Abgasseite in Richtung zur Frischgasseite zu einem partiellen Aufstauen bzw. einer Druckerhöhung des Abgasstroms führt. In diesem Fall ist daher der Gasdruck in einem Raum zwischen dem Steuerorgan und der Druckplatte größer als in einem Raum, der frischgasseitig von der Druckplatte angeordnet ist. Der Unterschied zwischen diesen frischgasund abgasseitig auf die Druckplatte wirkenden Gasdrücken resultiert in einer Kraft, die auf die Druckplatte wirkt. Diese an der Druckplatte angreifende Kraft wird erfindungsgemäß zu einer Beeinflussung bzw. Steuerung der Stellung bzw. des freien Öffnunsquerschnitts des Steuerorgans verwendet werden, so daß sich beispielsweise der freie Öffnungsquerschnitt des Steuerorgans verkleinert, wenn sich eine in Richtung der Frischgasseite bzw. in Schließrichtung des Steuerorgans gerichtete Kraft auf die Druckplatte erhöht. Die Druckplatte kann somit derart ausgebildet sein, daß eine Erhöhung des Druckgefälles zwischen Abgasund der Frischgasseite der Abgasrückführungseinrichtung zu einer vorbestimmten Verkleinerung des freien Öffnungsquerschnitts des Steuerorgangs und eine Verkleinerung dieses Druckgefälles zu einer vorbestimmten Vergrößerung des freien Öffnungsquerschnitts des Steuerorgans führt.

Auf diese Weise kann der Einfluß von abgas- und frischgasseitigen Schwankungen bzw. Variationen des Gasdrucks in der Abgasrückführungseinrichtung auf den Durchsatz bzw. die Zusmessung des rückgeführten Abgases bzw. auf den Abgasanteil des Gasstroms im Ausgangskanal minimiert und bevorzugt vollständig eliminiert werden.

Gemäß einer bevorzugten Ausführungsform der Erfindung wird das Steuerorgan mit einer mechanischen, pneumatischen, hydraulischen, magnetischen oder elektrischen Stelleinrichtung bzw. Stellmotor verbunden. Besonders vorteilhaft hat sich die Verwendung eines Magneten bzw. Propotionalmagneten erwiesen, da mit einem solchen die Öffnung bzw. Stellung des Steuerorgans sehr genau eingestellt wird und es vor allem zusätzlich schnell reagiert.

Gemäß einer weiteren bevorzugten Ausführungsform ist die Abgasrückführungseinrichtung mit einer Kompensationseinrichtung versehen, die zur Kompensation bzw. zum Ausgleichen von Kräften dient, die aus einer Differenz zwischen abgasseitigem und frischgasseitigem Gasdruck auf das Steuerorgan wirken. Das Druckgefälle des Gasdrucks über das Steuerorgan kann aufgrund dieser Kompensationseinrichtung nicht zu einer Kraftkomponente führen, die in Richtung eines unerwünschtes Öffnens oder Schließens des Steuerorgans wirkt, wodurch die angestrebte Steuerung bzw. Regelung der durchgesetzten Abgasmenge erheblich verbessert wird. Als Kompensationseinrichtung können insbesondere ein zweiter Ventilteller oder Kolben, Membranen und/oder Bälge dienen.

Vorteilhaft ist es hierbei, die Kompensationseinrichtung auf einer Seite mit dem abgasseitigen Gasdruck, d.h. dem in der Abgaszuführung herrschenden Gasdruck zu beaufschlagen und auf der anderen Seite mit dem frischgasseitigen Gasdruck, d.h. dem auf der Frischgasseite des Steuerorgans und somit zwischen Hauptventil und Druckplatte herrschenden Gasdruck, zu beaufschlagen. Die sich ergebende Druckdifferenz über die Kompensationseinrichtung resultiert in einer Kraftkomponente, die der zu kompensierenden Kraftkomponente entgegengerichtet ist, den gleichen Betrag aufweist und somit einen Ausgleich der beiden Kraftkomponenten bewirkt.

Gemäß einer weiteren bevorzugten Ausführungsform wird die Kompensationseinrichtung mit einer kinematischen Übersetzung, insbesondere einer Hebelübersetzung, bereitgestellt. Diese Übersetzung übersetzt die von der Kompensationseinrichtung erzeugte Kraftkomponente auf eine Größe, die für die Kompensation der zu kompensierenden Kraft auf das Steuerorgan geeignet ist. Dies ist insbesondere vorteilhaft, wenn die für die Gasdrücke wirksamen Flächen bzw. Flächeninhalte von Kompensationseinrichtung und Steuerorgan sich unterscheiden.

Gemäß einer weiteren bevorzugten Ausführungsform sind die Kompensationseinrichtung, das Steuerorgan und die Druckplatte kraftwirksam miteinander verbunden und über die Stelleinrichtung steuerbar. Auf diese Weise können die von der Kompensationseinrichtung, der Druckplatte und von der Stelleinrichtung erzeugten Kräfte gemeinsam auf das Steuerorgan einwirken und sich geeignet addieren bzw. kompensieren, um die gewünschte Netto-Kraft bzw. Kraftkomponente auf das Steuerorgan auszuüben.

Gemäß einer weiteren bevorzugten Ausführungsform hat es sich als vorteilhaft erwiesen, eine ortsfeste Stauplatte vorzusehen, um ein direktes Aufströmen eines aus dem Steuerorgan strömenden Abgasstroms auf die Druckplatte zu verhindern. Die Einwirkung eines unerwünschten Staudruckanteils auf die Druckplatte kann so eliminiert werden. Die Stauplatte wird hierzu typischerweise derart angeordnet, daß der aus dem Steuerorgan strömende Abgasstrom nicht direkt auf die Druckplatte aufströmt, d.h. daß es zu keinem unerwünschtem Impulsübertrag des aufströmenden Abgasstroms auf die Druckplatte kommt.

Gemäß einer weiteren bevorzugten Ausführungsform wird das Steuerorgan durch eine Federwirkung einer Membran oder eines Balgs in Schließrichtung vorgespannt, wobei insbesondere zusätzlich eine Feder zur Unterstützung der Vorspannung vorgesehen sein kann, um eine zusätzliche Kraftkomponente in Schließrichtung des Steuerorgans zu bewirken.

Die Druckplatte kann vorteilhafterweise derart angeordnet und ausgebildet sein, daß das Gas bzw. Abgas im wesentlichen durch genau definierte Öffnungen in der Druckplatte strömt und möglichst wenig Gas um ihren äußeren Umfang herumtreten kann, d.h. wenig Gas zwischen der Druckplatte und einer an diese angrenzende Wand strömen kann, sondern statt dessen der Gasstrom durch dafür ausgelegte Öffnungen in der Druckplatte selber geleitet wird. Diese Öffnungen werden hierbei insbesondere nach akustischen, strömungstechnischen und mechanischen Gesichtspunkten abgestimmt.

Weiterhin ist eine Ausführung der Druckplatte möglich, bei welcher diese mit zusätzlichen Einrichtungen ausgestattet wird, so daß bei einem kleinen Gasdruckgefälle bzw. kleinen Druckunterschieden zwischen abgasseitigen und frischgasseitigen Gasdrücken auf die Druckplatte das Abgas um den äußeren Umfang der Druckplatte herumströmen kann, bei wachsenden bzw. größeren Druckunterschieden jedoch zusätzliche Gasdurchtrittsöffnungen freigegeben werden, durch die der Gasstrom zusätzlich strömen kann. Hierdurch wird ein zusätzlicher und vorteilhafter Freiheitsgrad für die Abstimmung nach akustischen, strömungstechnischen und mechanischen Gesichtspunkten geschaffen.

Bevorzugt ist eine Abgasrückführungseinrichtung bei der ein Gasdruck in einem Innenventilkompensationsraum von dem Zusammenwirken eines inneren Ventils mit einem Öffnungsspalt zwischen dem Kolben und einer Führungshülse des Kolbens gesteuert wird, wobei das innere Ventil von der Stelleinrichtung und/oder einer zusätzlichen Innenventilstelleinrichtung betätigt wird. Die Wahl des Duchmessers des Kolbens relativ zu dem des Steuerorgans, beispielsweise des Hauptventils, beeinflußt auch die Abstimmung des inneren Ventils zu dem Öffnungsspalt zwischen dem Kolben und der Führungshülse.

Die Erfindung wird im folgenden anhand von bevorzugten Ausführungsformen beispielsweise näher beschrieben. Es zeigen:
- Figur 1: eine schematische Querschnittsdarstellung einer erfindungsgemäßen Abgasrückführungseinrichtung mit einer Druckkompensationsleitung;
- Figur 1A: eine schematische Querschnittsdarstellung einer weiteren Ausführungsform der Erfindung mit einer abgasführenden Druckkompensationsleitung und einem Doppelventil;
- Figur 2: eine schematische Querschnittsdarstellung einer weiteren Ausführungsform der Erfindung mit einer Drosselklappe als Steuerorgan;
- Figur 3: eine schematische Querschnittsdarstellung einer weiteren Ausführungsform der Erfindung mit zwei entgegengerichteten Ventilen;
- Figur 4: eine schematische Querschnittsdarstellung einer weiteren Ausführungsform der Erfindung mit einem Kugel-, Kegel- oder Zylinderventil;
- Figur 5: eine schematische Querschnittsdarstellung einer weiteren Ausführungsform der Erfindung mit einer Membran und einer Hebelübersetzung;
- Figur 6: eine schematische Querschnittsdarstellung einer weiteren Ausführungsform der Erfindung mit einer Membran und einer Hebelübersetzung;
- Figur 7: eine schematische Querschnittsdarstellung einer weiteren Ausführungsform der Erfindung mit einer Membran und einer Hebelübersetzung;
- Figur 8: eine schematische Querschnittsdarstellung einer Ausführungsform einer Druckplatte;
- Figur 9: eine schematische Querschnittsdarstellung einer weiteren Ausführungsform einer Druckplatte;
- Figur 10: eine schematische Querschnittsdarstellung einer weiteren Ausführungsform der Erfindung mit einem Balg;
- Figur 11: eine schematische Querschnittsdarstellung einer weiteren Ausführungsform der Erfindung mit einem zwecks Druckkompensation über einen hohlen Ventilkörper beaufschlagten Kolben;
- Figur 12: eine schematische Querschnittsdarstellung einer weiteren Ausführungsform der Erfindung mit einem zusätzlichen inneren Ventil;
- Figur 13: eine schematische Querschnittsdarsteliung einer weiteren Ausführungsform der Erfindung mit einem zusätzlichen inneren Ventil;
- Figur 14: eine Querschnittsdarstellung einer weiteren Ausführungsform der Erfindung mit einer zusätzlichen ortsfesten Stauplatte; und
- Figur 15: eine Querschnittsdarstellung einer weiteren Ausführungsform der Erfindung ähnlich zu Figur 12 mit einem zusätzlichem Topf.

Im folgenden werden aus Gründen der einfacherern Darstellung alle gleichen oder wesensgleichen Merkmale der verschiedenen Ausführungsformen mit einheitlichen Bezugszeichen bezeichnet.

Figur 1 zeigt schematisch einen Querschnitt einer ersten Ausführungsform der erfindungsgemäßen Abgasrückführungseinrichtung. Das Abgas wird mittels eines Abgaskanals bzw. Abgaszuführung 5, dessen eine Seite in den Hauptabgasstrom des Motors mündet, der Abgasrückführungseinrichtung zugeführt. Die Abgaszuführung 5 ist über ein Ventil bzw. Hauptventil 60, das aus einem Ventilteller 60A und einem Ventilsitz bzw. Wand 60B besteht, mit einer Kammer 3 verbunden. Frischgasseitig ist die Kammer 3 partiell durch eine Druckplatte 40 verschlossen, die einen Strömungswiderstand für Gas bzw. Abgas darstellt.

Gasdurchtrittsöffnungen (nicht dargestellt) von der Kammer 3 in eine Einmündung 1 können zwischen dem äußeren Umfang der Druckplatte 40 und einer Wand 8 oder in der Druckplatte 40 selbst gebildet sein. Die Einmündung 1 des rückgeführten Abgasstroms ist mit einer Frischgaszuführung 2 und einem Ausgangskanal 4, der die mit dem Abgas versetzten Frischgase weiterführt, verbunden.

In einer oberen Wand 9 der Abgaszuführung 5 ist ein Kompensationsraum bzw. Kolbenraum 10 zur Aufnahme eines Kompensationskolbens bzw. Ausgleichskolbens bzw. Kolbens 80 vorgesehen. Der Kolben 80 liegt an seinem Umfang an einer Wand bzw. Seitenwand 11 an und ist über eine Feder bzw. Spiralfeder 6 mit einem oberen Teil der Wand 11 verbunden. Der Kolbenraum 10 ist über eine Leitung bzw. Ausgleichsleitung 12 derart mit der Kammer 3 verbunden, daß sich die Gasdrücke in Kolbenraum 10 und der Kammer 3 schnell ausgleichen können.

Kolben 80, Ventilteller 60A und Druckplatte 40 sind miteinander in dieser Reihenfolge über eine Stange 13 verbunden. An einer dem Kolben 80 gegenüberliegenden Seite der Stange 13 ist eine Stelleinrichtung in Form eines elektrischen Magneten bzw. Proportionalmagneten 14 angeordnet, über den das Hauptventil 60 gesteuert bzw. geregelt werden kann.

Der Gasdruck in der Einmündung 1 des rückgeführten Abgasstroms in das Frischgas ist unter Betriebsbedingungen p₃, in der Kammer 3 zwischen Ventilteller 60A und Druckplatte 40 herrscht der Gasdruck p₃' und in der Abgaszuführung 5 liegt der Gasdruck p₅ vor. In allen für die Abgasrückführung relevanten Betriebspunkten eines Saugmotors gilt p₅ > p₃. Ein positives, d.h. umgekehrtes Spülgefälle p₅ < p₃ kann unter Umständen bei mechanischer oder durch einen Turbolader bewirkter Aufladung des Motors auftreten.

Durch den mit der Druckplatte 40 verbundenen Strömungswiderstand kommt es bei geöffnetem Hauptventil 60 zu einer Erhöhung des Gasdruckes p₃' in der Kammer 3 gegenüber dem Gasdruck p₃ in der Einmündung 1. Es gilt somit p₅ > p₃' > p₃.

Bei einer Öffnung des Abgasrückführungs- bzw. Hauptventils 60 wird somit das Abgas in der Regel in der gewünschten Richtung, d.h. von der Abgaszuführung 5 in Richtung der Einmündung 1, strömen. Die durchgesetzte Abgasmenge hängt hierbei im wesentlichen vom Öffnungsquerschnitt des Hauptventils und vom Gasdruckgefälle über das Hauptventil 60, d.h. von der Druckdifferenz p₅ - p₃' ab.

Zur Minimierung des Einflusses dieses Druckgefälles bzw. dieser Druckdifferenz p₅ - p₃ bzw. p₅ - p₃' auf die durchgesetzte Abgasmenge dient die Druckplatte 40. Durch eine geeignete Wahl von Form und Durchmesser der Druckplatte 40 und einer Gestaltung des Gasübertritts von der Kammer 3 zur Einmündung 1 zwischen einer Kammerwand bzw. Wand 8 und äußerem Umfang der Druckplatte 40 und/oder durch die Druckplatte 40 hindurch, kann erreicht werden, daß sich bei Vergrößerung bzw. Verkleinerung des Druckgefälles p₅ - p₃ der freie Öffnungsquerschnitts des Hauptventils 60, d.h. der Öffnungsquerschnitt zwischen dem Ventilteller 60A und dem Ventilsitz 60B, gerade um einen solchen Betrag verkleinert bzw. vergrößert, so daß die durchgesetzte, rückgeführte Abgasmenge sich nicht mit den obigen Druckschwankungen bzw. Änderungen der Druckdifferenz ändert und eine bestimmbare bzw. vorbestimmte Größe aufweist bzw. so daß der Abgasanteil im Ausgangskanal 4 stromabwärts der Einmündung 1 konstant bleibt und eine bestimmbare bzw. vorbestimmte Größe aufweist. Der Durchsatz der rückgeführten Abgasmenge ist somit im wesentlichen unabhängig von den Schwankungen bzw. Variationen von frisch- und abgasseitigen Gasdruck (p₅ und p₃) an der Abgasrückführungseinrichtung, d.h. im wesentlichen unabhängig von Änderungen der Gasdruckdifferenz bzw. vom Druckgefälle p₅ - p₃.

Um die durchgesetzte, rückgeführte Abgasmenge weitestgehend vom Druckgefälle p₅ - p₃ durch eine solche Gestaltung der Druckplatte 40 und des Gasübertritts an dieser unabhängig zu machen, ist es vorteilhaft, den Kraftbeitrag der in der Stange 13 wirkenden Kraft aufgrund des Druckgefälles p₅ - p₃' zu kompensieren, damit dieser Kraftbeitrag nicht zu einem unerwünschten Öffnen oder Schließen des Hauptventils 60 führt, was die angestrebte Steuerung bzw. Regelung des Abgasdurchsatzes mit der Durckplatte 40 erschweren würde.

Diese in der Stange 13 wirkende Kraft ist hierbei stark vom Druckgefälle p₅ - p₃' über das Hauptventil 60 abhängig. Bei geschlossenem Hauptventil 60 wirkt ohne den Kolben 80 und ohne die Leitung 12 in der Stange 13 die Kraft, die sich aus dem Druckgefälle p₅ - p₃ und einer Querschnittsfläche bzw. eines Querschnitts F₃ des Ventiltellers 60A ergibt. In erster Näherung ist bei geöffnetem Ventil die in der Stange 13 wirkende Kraft durch${\text{(p}}_{\text{5}} {\text{- p}}_{\text{3}} {\text{') x F}}_{\text{3}} {\text{+ (p}}_{\text{3}} {\text{' - p}}_{\text{3}} {\text{) x F}}_{\text{4}} {\text{+ C}}_{\text{6}} {\text{x S}}_{\text{6}}$ gegeben, wobei F₄ eine wirksame Querschnittsfläche der Druckplatte 40 ist und C₆ die Federkonstante der Feder 6 und S₆ ihre Auslenkung aus der Gleichgewichtslage bezeichnen. Hierbei übt der Magnet bzw. Proportionalmagnet 14 zunächst keine Kraft auf die Stange 13 aus.

Eine Kompensation der Kraft${\text{(p}}_{\text{5}} {\text{- p}}_{\text{3}} {\text{') x F}}_{\text{3}}$ erfolgt durch den Kolben 80, der die gleiche wirksame Fläche bzw. Angriffsfläche F₃ für den Gasdruck wie der Ventilteller 60A aufweist. An dem Kolben 80 greift somit eine der Kraft auf den Ventilteller 60A entgegengerichtete Kraft gleichen Betrags an.

Bevorzugt wird die Betätigung des Hauptventils 60 der Abgasrückführungseinrichtung im wesentlichen durch den elektrischen Proportionalmagneten 14 über die Stange 13 erzielt, wobei bei dem Proportionalmagneten 14 die Kraft nur vom Spulenstrom und nicht von der Lage des Ankers abhängig ist. Eine solche Anordnung hat den Vorteil, daß sie schnell reagieren und einen Ventilhub bzw. Öffnung des Ventils 60 sehr genau einstellen kann. Es ist aber ebenfalls möglich, andere Betätigungen des Hauptventils 60, wie beispielsweise mechanische, pneumatische, hydraulische und elektromotorische mit der beschriebenen Druckkompensation zu kombinieren.

Fig. 1A zeigt eine weitere Ausführungsform der Erfindung, bei der eine weitere Möglichkeit der Kompensation der in der Stange 13 wirkenden Kraft (p₅ - p₃') x F₃ darin besteht, einen zweiten Ventilteller 60A' von bevorzugt geringfügig größerem Durchmesser als Ventilteller 60A vorzusehen, um die auf auf den Ventilteller 60A wirkende Kraft genau zu kompresieren. Dieser Ventilteller 60A macht eine abgasführende, also ausreichend dimensionierte Kompensationsleitung 12A in den Raum 3 erforderlich.

Weitere Möglichkeiten der Kompensation der in der Stange 13 wirkenden Kraft (p₅ - p₃') x F₃ bestehen darin, Ventile bzw. Hauptventile zu verwenden, die in gleicher oder nahezu gleicher Weise und gleichzeitig oder nahezu gleichzeitig in Richtung des Abgasstromes und in Gegenrichtung zu ihm öffnen.

Ein auf einer solchen Druckkompensation beruhende weitere Ausführungsform der Erfindung ist in Figur 2 dargestellt. In einfachster Weise kann hierbei als Zumeß- bzw. Steuerorgan 61 eine Drosselklappe 61A Verwendung finden, die über einen Hebel 15 mit der Stange 13 verbunden ist. Vorteilhaft ist hierbei, daß die angestrebte Druckkompensation bei einfachster mechanischer Ausführung möglich ist. Nachteilig ist jedoch, daß das mit der Drosselklappe 61 A gebildete Ventil bzw. Hauptventil 61 im geschlossenen Zustand nicht hermetisch gasdicht ist.

Figur 3 zeigt eine weitere Ausführungsform der Erfindung. Hierbei wird eine weitere Möglichkeit der Druckkompensation eingesetzt, bei der ein Ventilteller 62A eines Hauptventiles 62 auf einem Kreisbogen in der Abgasströmungsrichtung und ein weiterer Ventilteller 62 linear, aber entgegengesetzt zur Abgasströmungsrichtung geführt wird. Einer der Ventilteller 62A ist hierbei an einen L-förmigen Hebel 19, der schwenkbar mit der Stange 13 verbunden ist, festgelegt, wobei der Hebel 19 in seiner Mitte an einem ortsfesten Wandvorsprung 17 schwenkbar gelagert ist. Der andere Ventilteller 62A ist am oberen Ende der Stange 13 festgelegt. Die Anordnung des Hebels 19 sowie die für den Gasdruck wirksamen Flächen der Ventilteller 62A sind hierbei so gewählt, daß sich die auf die Stange 13 wirkenden Kräfte aufgrund des Druckgefälles zwischen der Abgaszuführung 5 und der Kammer 3 kompensieren. Statt Kreisbahnen und eine lineare Ventiltellerfüllung zu verwenden, sind auch zwei lineare Ventiltellerführungen oder zwei Kreisbahnführungen möglich.

Figur 4 zeigt eine weitere Ausführungsform der Erfindung ähnlich zu Figur 2, bei der als Hauptventil ein Kugel-, Kegel- oder Zylinderventil 63 vorgesehen ist, um die gewünschte Druckkompensation zu ermöglichen.

Figur 5 zeigt eine weitere Ausführungsform der Erfindung, die die Nachteile, der anhand von Figur 1 beschriebenen Ausführungsform mit dem Kolben 80, zu überwinden sucht. Bei der anhand von Figur 1 beschriebenen Ausführungsform ist kein vollständig mechanisch reibungsfreier Betrieb des Kolbens 80 möglich und bei geschlossenem Hauptventil 60 kann noch eine Verbindung zwischen der Abgaszuführung 5 und der Einmündung 1 bestehen, so daß noch Abgas auf die Saugseite des Motors fließen kann. Dies kann verhindert werden, indem der Kolben 80 durch eine Membran 81 ersetzt wird, die eine gleiche oder eine andere wirksame Fläche bzw. Querschnitt wie Kolben 80 hat. Wenn die wirksame Fläche F₈₁ von Membran 81 anders, zum Beispiel größer ist, muß zwischen der Membran 81 und der Stange 13 eine Übersetzung bzw. Untersetzung geschaffen werden. In der Ausführungsform der Figur 5 ist eine Hebelübersetzung mit einem an einem Vorsprung der Wand 8 einseitig schwenkbar gelagerten Hebelarm 21, der mit der Stange 13 beidseitig (Alternative A) oder einseitig (Alternative B) in Eingriff gebracht werden kann. Die Kompensationskraft, die aufgrund des Druckgefälles über die Membran 81 entsteht, wird mit einem Kompensationsarm, der mit der Membran 81 einerseits und schwenkbar mit dem Hebelarm 21 andererseits verbunden ist, gemäß der vorbestimmten Übersetzung auf die Stange 13 übertragen. Bei dem einseitigen Eingriff gemäß Alternative B kann der Hebelarm 21 die Stange 13 nur in Öffnungsrichtung des Hauptventils 60 mitnehmen, d.h. es liegt eine einseitige Entkopplung der Membran 81 zum Hauptventil 60 vor. Die größere Kraft F₈₁ x p₅ wird so auf die alte Kompensationskraft des Kolbens F₈₀ x p₅ herunterübersetzt.

Eine entsprechende Ausführungsform mit einer Hebelübersetzung ist auch bei Ausführungsformen mit Kolben empfehlenswert, wenn deren wirksame Flächen von denen des Hauptventils abweichen. Eine Hebelkinematik ist insbesondere bei Membranen zweckmäßig, die in der Regel nur kleinere Hübe machen können.

Figuren 6 und 7 zeigen weitere Ausführungsformen der Erfindung. Hierbei wird, um Bauraumvorteile und Kosteneinsparungen zu erzielen bzw. um mögliche Schadensursachen zu eliminieren, eine Ausführungsform vorgeschlagen, die ohne die Leitung 12 der anhand der Figur 1 beschriebenen Ausführungsform auskommt. An die Stelle der den Ventilsitz tragenden Wand 60B, ist hierbei eine Membran 82 vorgesehen, die die Abgaszuführung 5 von der Kammer 3 trennt. Ein Ventilsitz eines Ventiltellers 64A eines Hauptventils 64 ist hierbei in der Membran 82 ausgebildet. Das rückzuführende Abgas strömt durch einen hohlen Druckplattenkörper bzw. um die Druckplatte 41 herum in Richtung der Einmündung 1.

Bei der Ausführungsform von Figur 6 ist ein Drehpunkt 23 für eine Hebelübersetzung 24 über einen Stern 25 starr mit den ortsfesten Rohrleitungen verbunden.

Bei der in Figur 7 dargestellten Ausführungsform werden die drehbar gelagerten Hebel 27 über Stangen 28 betätigt, die aus Gründen des Gaswiderstandes in der Einmündung 1 zweckmäßigerweise in Strömungsrichtung von der Frischgaszuführung 2 zu dem Ausgangskanal 4 vor und hinter der Stange 13 liegen. Der Hebelmechanismus 27 ist hier wegen der Verschmutzungs- und Korrosionsgefahr sowie aus Temperaturgründen aus dem Bereich entfernt, der durch Abgas bespült wird. Die übersetzte Kompensationskraft wird wiederum über die Stange 13 auf den Ventilteller des Hauptventils 64 übertragen und führt zu einem Ausgleich der zu kompensierenden Kraftkomponente.

Figur 8 zeigt eine zweckmäßige Ausführungsform der hohlen Druckplatte bzw. des Druckkörpers 41, der für die anhand von Figur 6 und 7 beschriebenen Ausführungsformen vorgesehen ist. Aus akustischen, mechanischen und strömungstechnischen Abstimmungsgründen kann es vorteilhaft sein, daß möglichst wenig Abgas um den Außenrand bzw. äußeren Umfang dieses Druckkörpers 41 herumtritt, sondern hauptsächlich durch die dafür vorgesehenen Strömungsöffnungen bzw. Gasdurchtrittsöffnungen 29, die düsenartig ausgebildet sein können.

Figur 9 zeigt, daß die die Druckplatte 42 umfassende Wand 8' aus Abstimmungsgründen auch anders als rein zylindrisch geformt sein kann.

Figur 10 zeigt eine weitere Ausführungsform der Erfindung. Hierbei ist in der Abgaszuführung 5 ein Balg 84 vorgesehen, der an seiner einen Seite an einem Ventilteller 65A eines Hauptventils 65 und an seiner in longitudinaler Richtung gegenüberliegenden anderen Seite an der oberen Wand 9 der Abgaszuführung 5 befestigt ist. Der Ventilteller 65A weist eine Durchlaßöffnung 30 auf, die die Kammer 3 mit dem Innenraum des Balgs 84 gasdurchlässig verbindet, wodurch sich ein Druckausgleich zwischen der Kammer 3 und dem innenraum des Balgs 84 ausbilden kann. Vergrößert sich das Druckgefälle p₅-p₃', so zieht sich der Balg 84 in seiner longitudinalen Richtung zusammen, wodurch eine Kraft in Öffnungsrichtung des Hauptventils 65 auf den Ventilteller 65A ausgeübt wird. Der Balg 84 soll so ausgeführt werden, das diese Kraft die Druckkompensationsfunktion übernimmt.

Eine solche Ausführungsform kann vorteilhaft sein, sofern Membranen mit ausreichendem Membranhub (Bälge) zur Verfügung stehen. Beispielsweise läßt sich auf diese Weise eine geringe Reibung sowie ein Wegfall der Hysterese erzielen; zudem kann der Balg 84 vorteilhafterweise gleichzeitig als Schließfeder des Hauptventils 65 wirken.

Eine auf dieser Basis beruhende Ausführungsform ist statt mit einem Balg auch mit einem Kolben 85 möglich, wie in Figur 11 dargestellt ist. Ein hohler Ventilkörper 66A eines Hauptventils 66 verbindet in gasdurchlässiger Weise die Kammer 3 mit dem Kompensationsraum 10, der den Kolben 85 aufnimmt, wodurch die Kompensation der mit dem Druckgefälle p₅ - p₃' verbunden Kraft möglich ist. Jedoch treten bei dieser Ausführungsform wiederum die kolbenspezifischen Nachteile der Reibung und der unvollständigen Dichtigkeit auf.

Vorteilhaft kann daher eine Ausführungsform entsprechend der Figur 12 sein, bei der die hermetische Abdichtung zwischen der Abgaszuführung 5 und der Einmündung 1 nicht durch einen Dichtungsring 31 am Kolben 85 wie in Fig. 11, sondern durch ein inneres Ventil 32 innerhalb des Hauptventils 67 hergestellt wird. Geöffnet wird das innere Ventil 32 mit einem Vorhub der Stange 13, die durch die Stelleinrichtung, insbesondere durch einen elektrischen Magneten bzw. Proportionalmagneten 14, veranlaßt wird. Solange das innere Ventil 32 geschlossen ist, hält das Druckgefälle p₅ - p₃ das innere Ventil 32 und damit das Hauptventil 67 geschlossen. Wird das innere Ventil 32 durch den Vorhub geöffnet, ergibt sich wegen einer Drosselstelle zwischen dem äußerem Umfang des Kolbens 86 und der Wand 11, deren Querschnitt im Vergleich zu dem der Durchlaßöffnung 30 im Ventilkörper 67A klein sein muß, über dem Kolben 86 im Kompensationsraum 10 der Druck p₃', wodurch der Druckausgleich hergestellt ist. Beeinflußbar ist der Druckausgleich durch Wahl des Durchmesserverhältnisses von der wirksamen Fläche des Kolbens 86 zur der des Ventiltellers 67A und durch die Verhältnisse der Öffnungsquerschnitte der Drosselstelle und dem inneren Ventil 32.

Figur 13 zeigt eine weitere Ausführung der Abgasrückführungseinrichtung mit Druckkompensation ähnlich zu der in Figur 12 dargestellten Ausführungsform, mit dem Unterschied, daß hier das Hauptventil 68 mit Ventilteller 68A gemeinsam mit einem inneren Ventil 32 nicht ausschließlich durch die Feder 6, sondern auch zwangsweise von der Stange 13 in Schließrichtung mitgenommen wird.

Figur 14 zeigt eine besonders bevorzugte Ausführungsform der Abgasrückführungseinrichtung mit Druckkompensation mit einem inneren Ventil 34, das während des Vorhubs der Stange 13 geöffnet wird. Das innere Ventil 34 weist hierbei einen konischen oder vorzugsweise halbkugelförmigen Ventilteller auf. Ein am oberen Bereich der Stange 13 befestigter Stift 35 hat darin die Aufgabe, ein Hauptventil 69 nach dem Vorhub zur Öffnung des inneren Ventils 34 anzuheben. Anstelle einer solchen Betätigung des inneren Ventils über die Stelleinrichtung 14 kann wahlweise auch eine eigens für die Betätigung des inneren Ventils vorgesehene Innenventilstelleinrichtung bereitgestellt sein, die unabhäniges Betätigen von Hauptventil und innerem Ventil ermöglicht (nicht dargestellt).

Optional kann eine Schutzhülse bzw. Hülse 36 vorgesehen sein, die den Gleitsitz des Kolbens 89 in einer Führungshülse 37 gegen Verschmutzung schützt. Ein Deckel 38 ist derart ausgebildet oder mit einem separaten Füllstück versehen, um einen Raum oberhalb des Hauptventils 69, der einen Innenventilkompensationsraum 10' darstellt, so klein wie möglich zu machen, damit der jeweils gewünschte Druck (p₅ im geschlossenen und p₃' im geöffneten Zustand) sich möglichst schnell ausbildet und so wenig Abgas wie möglich in diesen Innenventilskompensationsraum 10' eintreten kann. Der Gasdruck in dem Innnenventilkompensationsraum wird durch p₁₀' bezeichnet. Falls für die Abstimmung und/oder gegen die Verschmutzung vorteilhaft, so kann ein Dichtungsring 50, der eine partielle Gasabdichtung eines Öffnungsspalts zwischen dem Kolben 89 und der Führungshülse 37 bewirkt, Verwendung finden. Um die Einfädelung des Kolbens 89 in die Führungshülse 37 zu erleichtern, hat diese an ihrem unteren Ende eine Anschrägung an deren Innendurchmesser erhalten. Eine Stauplatte 52 wird vorgesehen, um die verfälschende Wirkung des Staudrucks, der aus dem Öffnungsquerschnitts des Hauptventils 69 strömenden Gase auf eine Druckplatte 44 zu eliminieren, d.h. es soll verhindert werden, daß der durch das Hauptventil von der Abgaszuführung 5 in Richtung der Einmündung 1 strömende Abgasstrom direkt auf die Druckplatte 44 aufströmt, da dies einen unerwünschten Impulsübertrag mit einer damit verfälschenden Auswirkung auf die Steuerungs- bzw. Regeleigenschaften der Abgasrückführungseinrichtung haben kann. Besonders vorteilhaft hat es sich erwiesen, einen Kragen 53 der Stauplatte 52 so hoch wie möglich in das Hauptventil 69 hineinzuziehen. Die Stauplatte 52 kann hierbei vorteilhafterweise gleichzeitig die obere Führung der Stange 13 übernehmen. Eine solche obere Führung der Stange 13 ist auch durch die Druckplatte 44, den Stift 35, eine Membran oder einen Balg möglich.

Als vorteilhaft hat sich erwiesen, Öffnungen bzw. Gasdurchtrittsöffnungen 29' in der Druckplatte 44 auch als federbelastete Ventile auszubilden. Eine solche Ausführungsform ist in Figur 14 dargestellt, bei der die Gasdurchtrittsöffnungen 29' durch federnde Zungen 55 unterschiedlicher Federsteifigkeit abgedeckt sind.

Die Zungen 55 sind hierbei an einer Seite der Druckplatte 44 festgelegt. Eine weitere Verfeinerung der Abstimmung ist möglich durch die Anzahl der Öffnungen 29' und durch die Wahl der Durchmesser der Gasdurchtrittsöffnungen 29'.

Weiter vorteilhaft ist eine Ausführungsform, bei der die Gasdurchtrittsöffnungen 29' von vornherein ausreichend groß gewählt werden und mit einer federbelasteten, an ihrem Rande abdichtenden Platte bzw. Abdichtplatte 56 verschlossen werden, wie in der in Figur 15 dargestellten Ausführungsform gezeigt ist. Die Abdichtplatte 56 öffnet sich in Abhängigkeit von der Druckdifferenz p₃' - p₃ mehr oder minder in einen sie umschließenden Topf 58 hinein, wobei sie längliche Öffnungen bzw. Durchlässe 59 freigibt, deren Öffnungscharakteristik bei der Abstimmung zu ermitteln ist. Über die Formgebung solcher Durchlässe können, solange sie stetig bleiben, sogar beliebige Kraft- Durchsatzcharakteristiken realisiert werden.

Je nach Abstimmung der Durchmesserverhältnisse der Kolben bzw. Membranen oder Bälge 80-89 zu den jeweiligen Hauptventilen 60-69 können bei Drücken p₃ > p₅, die beispielsweise bei einem positiven Spülgefälle durch einen Turbolader oder bei einer mechanischen Aufladung eines Motors auftreten können, sich die Ventile 60, 64, 65, 66, 67, 68, 69 öffnen, was zu Ladeluftverlusten führen würde. Eine Möglichkeit dem entgegenzuwirken, besteht in einer Umpolung des Magneten bei Verwendung eines Permanentmagneten als Anker oder eine entsprechende Maßnahme, falls als Stelleinrichtung eine elektromotorische, pneumatische, hydraulische oder mechanische Betätigung der inneren Ventile vorgesehen ist.

Eine andere Möglichkeit besteht bei den ab Fig. 12 gezeigten Ausführungsformen darin, bei solchen Betriebspunkten einfach über den Magneten oder die entsprechende Stelleinrichtung das innere Ventil 32 bzw. 34 zu öffnen. Der gegenüber p₅ höhere Druck p₃ würde dann unterhalb des Hauptventils 67 bis 69 in der Kammer 3 und oberhalb des Kolbens 86 bzw. 89 anliegen, so daß das Hauptventil 67 bis 69 durch beispielsweise eine Feder geschlossen werden könnte. Der geringfügige Ladeluftverlust über eine Drosselstelle zwischen Führungshülse 11 bzw. 37 und Kolben 86 bzw. 89 ist verkraftbar.

### Bezugszeichenliste

- 1.: Einmündung
- 2.: Frischgaszuführung
- 3.: Kammer
- 4.: Ausgangskanal
- 5.: Abgaszuführung
- 6.: Feder
- 6'.: Feder
- 8.: Wand
- 8'.: Wand
- 9.: Wand
- 10.: Kompensationsraum
- 11.: obere Wand
- 12.: Kompensationsleitung
- 12A.: Kompensationsleitung
- 13.: Stange
- 14.: Magnet oder Proportionalmagnet
- 15.: Hebel
- 17.: Wandvorsprung
- 19.: Hebel
- 21.: Hebelarm
- 23.: Drehpunkt
- 24.: Hebelübersetzung
- 25.: Stern
- 27.: Hebel
- 28.: Stangen
- 29.: Gasdurchtrittsöffnungen
- 29'.: Gasdurchtrittsöffnungen
- 30.: Durchlaßöffnung
- 31.: Dichtungsring
- 32.: inneres Ventil
- 33.: inneres Ventil
- 34.: inneres Ventil
- 35.: Stift
- 36.: Schutzhülse
- 37.: Führungshülse
- 38.: Deckel
- 40.: Druckplatte
- 41.: Druckkörper
- 42.: Druckplatte
- 44.: Druckplatte
- 50.: Dichtungsring
- 52.: Stauplatte
- 53.: Kragen
- 55.: Zungen
- 56.: Abdichtplatte
- 58.: Topf
- 59.: Öffnungen
- 60.: Hauptventil
- 60A.: Ventilplatte
- 60A'.: Ventilplatte
- 60B.: Ventilsitz bzw. Wand
- 61.: Hauptventil
- 61A.: Drosselklappe
- 62-69.: Hauptventil
- 62A-69A.: Ventilplatten
- 80.: Kolben
- 81-82.: Membran
- 84.: Balg
- 85.: Kolben
- 87-89.: Kolben

## Patentansprüche

1. Abgasrückführungseinrichtung zum Rückführen von Abgas in eine Gaszuführung von Motoren, insbesondere von Kraftfahrzeugmotoren, mit einer Abgaszuführung (5), einer Frischgaszuführung (2) und einem in die Gaszuführung mündenden Ausgangskanal (4), wobei zumindest die Abgaszuführung (5) und die Frischgaszuführung (2) über ein Steuerorgan (60-69) **mit einem einstellbarem freien Öffnungsquerschnitt** zum Zumessen von Abgas miteinander in Verbindung stehen, wobei auf der der Frischgaszuführung zugewandten Seite des Steuerorgans (60-69) eine Druckplatte (40-44) angeordnet ist, die den Einfluß von auf der Abgas- (p₅) und Frischgasseite (p₃ p₃') auftretenden und sich auf den Abgasdurchsatz einwirkenden Druckschwankungen minimiert, **dadurch gekennzeichnet, daß die Druckplatte (40-44)** derart ausgelegt ist, daß der Unterschied zwischen den frischgas - und abgasseitig auf die Druckplatte (40-44) wirkenden Gasdrücken in einer an der Druckplatte angreifenden kraf resultiert, welche zur Einstellung des freien Öffnunsquerschnitts des Steuerorgans (60-69) verwendet wird, und damit **den Einfluß der Druckschwankungen minimiert**.

2. Abgasrückführungseinrichtung nach Anspruch 1, wobei das Steuerorgan (60-69) durch eine mechanische, pneumatische, hydraulische, magnetische oder elektrische Stelleinrichtung (14), insbesondere einen elektrischen Magneten bzw. Proportionalmagneten (14), betätigbar ist.

3. Abgasrückführungseinrichtung nach Anspruch 1 oder 2, wobei eine Kompensationseinrichtung (80; 81; 82; 84; 85; 86; 89), insbesondere in Form eines Kolbens (80; 85; 86; 89), einer Membran (81) und/oder eines Balgs (84) vorgesehen ist, um Kräfte zu kompensieren, die aufgrund einer Druckdifferenz zwischen abgasseitigen und frischgasseitigen Gasdrücken (p₅ - p₃, p₅ - p₃') auf das Steuerorgan (60-69) wirken.

4. Abgasrückführungseinrichtung nach Anspruch 3, wobei eine Seite der Kompensationseinrichtung (80-89) mit dem abgasseitigen Gasdruck (p₅) und die andere Seite der Kompensationseinrichtung (80-89) mit dem frischgasseitigen Gasdruck (p₃ bzw p_{3'}) beaufschlagt wird.

5. Abgasrückführungseinrichtung nach Anspruch 3 oder 4, wobei die Kompensationseinrichtung (81;82) über eine kinematische Übersetzung, insbesondere eine Hebelübersetzung (21;24), auf das Steuerorgan (60;64) wirkt, um einen Unterschied zwischen für den Gasdruck wirksamen Flächen einerseits des Steuerorgans (60;64) und andererseits der Kompensationseinrichtung (81;82) zu kompensieren.

6. Abgasrückführungseinrichtung nach Anspruch 3 bis 5, wobei die Kompensationseinrichtung (80-82; 84-86;89), das Steuerorgan (60-69) und die Druckplatte (40; 41; 42; 44) kraftwirksam miteinander verbunden und über die Stelleinrichtung (14) steuerbar sind.

7. Abgasrückführungseinrichtung nach einem oder mehreren der vorherigen Ansprüche, wobei eine ortsfeste Stauplatte (52) vorgesehen ist, um ein direktes Aufströmen eines aus dem Steuerorgan (60 - 69) strömenden Abgasstroms auf die Druckplatte (40; 41; 42; 44) zu verhindern.

8. Abgasrückführungseinrichtung nach einem oder mehreren der vorherigen Ansprüche, wobei das Steuerorgan (60;64;65) durch eine Federwirkung einer Membran (81; 82) oder eines Balgs (84) in Schließrichtung vorgespannt ist, wobei insbesondere zusätzlich eine Feder (6; 6') zur Unterstützung der Vorspannung vorgesehen sein kann.

9. Abgasrückführungseinrichtung nach einem oder mehreren der vorherigen Ansprüche, wobei die Druckplatte (40; 41; 42; 44) derart ausgebildet und angeordnet ist, daß das Gas im wesentlichen durch genau definierte Öffnungen (29;29') in der Druckplatte (40; 41; 42; 44) strömt und möglichst wenig Gas um ihren äußeren Umfang herumströmt.

10. Abgasrückführungseinrichtung nach einem oder mehreren der vorherigen Ansprüche, wobei die Druckplatte (40; 44) mit zusätzlichen Einrichtungen (8'; 55; 56 - 59) ausgestattet ist, so daß bei geringen Abgasdurchsätzen das Abgas lediglich durch einen schmalen Spalt zwischen Druckplatte (40; 44) und Wand (8; 8') hindurchtritt bei wachsenden Druckunterschieden jedoch zusätzliche Gasdurchtrittsöffnungen (8'; 29'; 59) freigegeben werden.

11. Abgasrückführungseinrichtung nach einem oder mehreren der vorherigen Ansprüche, wobei ein Gasdruck (p₁₀') in einem Innenventilkompensationsraum (10') von dem Zusammenwirken eines inneren Ventils (34) mit einem Öffnungsspalt zwischen dem Kolben (89) und einer Führungshülse (37) des Kolbens (89) gesteuert wird, wobei das innere Ventil (34) von der Stelleinrichtung (14) und/oder einer Innenventilstelleinrichtung betätigt wird.

## Claims

1. Exhaust gas recirculation device for recirculating exhaust gas into a gas feed to engines, especially motor vehicle engines, having an exhaust gas feed (5), a fresh gas feed (2) and an outlet duct (4) opening into the gas feed, where at least the exhaust gas feed (5) and the fresh gas feed (2) are interconnected via a control means (60-69) having an adjustable free opening cross section for metering exhaust gas, where, on the side of the control means (60-69) facing the fresh gas feed, there is arranged a pressure plate (40-44) which minimizes the influence of pressure fluctuations that occur on the exhaust gas side (p₅) and fresh gas side (p₃, p₃') and have an effect on the exhaust gas throughput **characterized in that** the pressure plate (40-44) is designed in such a way that the difference between the gas pressures acting on the fresh gas side and exhaust gas side of the pressure plate (40-44) results in a force which acts on the pressure plate and which is used to set the free opening cross section of the control means (60-69) and therefore minimizes the influence of the pressure fluctuations.

2. Exhaust gas recirculation device according to Claim 1, where the control means (60-69) can be actuated by a mechanical, pneumatic, hydraulic, magnetic or electric actuating device (14), especially an electromagnet or proportional magnet (14).

3. Exhaust gas recirculation device according to Claim 1 or 2, where a compensation device (80; 81; 82; 84; 85; 86; 89) is provided, especially in the form of a piston (80; 85; 86; 89), a diaphragm (81) and/or a bellows (84), in order to compensate for forces which act on the control means (60-69) on account of a pressure difference between gas pressures (p₅- p₃, p₅ - p₃') on the exhaust gas side and the fresh gas side.

4. Exhaust gas recirculation device according to Claim 3, where one side of the compensation device (80-89) is loaded by the gas pressure (p₅) on the exhaust gas side, and the other side of the compensation device (80-89) is loaded by the gas pressure (p₃ or p₃') on the fresh gas side.

5. Exhaust gas recirculation device according to Claim 3 or 4, where the compensation device (81; 82) acts on the control means (60; 64) via a kinematic transmission, especially a lever transmission (21; 24), in order to compensate for a difference between areas of the control means (60; 64) which are effective for the gas pressure, on the one hand, and the compensation device (81; 82) on the other hand.

6. Exhaust gas recirculation device according to Claims 3 to 5, where the compensation device (80-82; 84-86; 89), the control means (60-69) and the pressure plate (40; 41; 42; 44) are interconnected in terms of the action of force and are controllable via the actuating device (14).

7. Exhaust gas recirculation device according to one or more of the preceding claims, where a stationary impact-pressure plate (52) is provided in order to prevent an exhaust gas stream flowing out of the control means (60-69) from flowing directly onto the pressure plate (40; 41; 42; 44).

8. Exhaust gas recirculation device according to one or more of the preceding claims, where the control means (60; 64; 65) is prestressed in the closed direction by the spring action of a diaphragm (81; 82) or a bellows (84), it being possible, in particular, for a spring (6; 6') to be provided as well to assist the prestressing.

9. Exhaust gas recirculation device according to one or more of the preceding claims, where the pressure plate (40; 41; 42; 44) is designed and arranged in such a way that the gas essentially flows through exactly defined openings (29; 29') in the pressure plate (40; 41; 42; 44) and as little gas as possible flows around its outer circumference.

10. Exhaust gas recirculation device according to one or more of the preceding claims, where the pressure plate (40; 44) is equipped with additional devices (8'; 55; 56-59) so that, at low exhaust gas throughput rates, the exhaust gas passes only through a narrow gap between the pressure plate (40; 44) and wall (8; 8') but, with increasing pressure differences, additional gas passage openings (8'; 29'; 59) are opened.

11. Exhaust gas recirculation device according to one or more of the preceding claims, where a gas pressure (p₁₀') in an inner valve compensation chamber (10') is controlled by the interaction of an inner valve (34) with an opening gap between the piston (89) and a guide sleeve (37) of the piston (89), the inner valve (34) being actuated by the actuating device (14) and/or an inner-valve actuating device.

## Revendications

1. Système de recyclage des gaz d'échappement pour le recyclage des gaz d'échappement dans une admission de gaz de moteurs, en particulier de moteurs de véhicules automobiles, avec une admission de gaz d'échappement (5), une admission de gaz frais (2) et un conduit de sortie (4) débouchant dans l'admission de gaz, moyennant quoi au moins l'admission de gaz d'échappement (5) et l'admission de gaz frais (2) sont reliées l'une à l'autre par un organe de commande (60 - 69) avec une section d'ouverture libre réglable pour doser les gaz d'échappement, moyennant quoi une plaque de compression (40 - 44) est installée du côté de l'organe de commande (60 - 69) tourné vers l'admission de gaz frais pour minimiser l'effet des variations de pression apparaissant du côté des gaz d'échappement (p₅) et du côté du gaz frais (p₃, p₃') et exerçant une influence sur le débit des gaz d'échappement, **caractérisé en ce que** la plaque de compression (40 - 44) est conçue de telle manière que la différence entre les pressions de gaz s'exerçant sur la plaque de compression (40 - 44) du côté du gaz frais et du côté des gaz d'échappement résulte en une force agissant sur la plaque de compression, qui est utilisée pour le réglage de la section d'ouverture libre de l'organe de commande (60 - 69) et qui minimise ainsi l'effet des variations de pression.

2. Système de recyclage des gaz d'échappement selon la revendication 1, dans lequel l'organe de commande (60 - 69) est actionnable à l'aide d'un dispositif de réglage (14) mécanique, pneumatique, hydraulique, magnétique ou électrique, en particulier à l'aide d'une magnéto ou d'une magnéto proportionnelle (14).

3. Système de recyclage des gaz d'échappement selon la revendication 1 ou 2, dans lequel est prévu un dispositif de compensation (80 ; 81 ; 82 ; 84 ; 85 ; 86 ; 89), en particulier sous forme d'un piston (80 ; 85 ; 86 ; 89), d'une membrane (81) et/ou d'un soufflet (84) pour compenser les forces qui, à cause d'une différence de pression entre les pressions de gaz du côté du gaz frais et du côté des gaz d'échappement (p₅ - p₃, p₅ - p_{3'}), exercent une influence sur l'organe de commande (60 - 69).

4. Système de recyclage des gaz d'échappement selon la revendication 3, dans lequel un côté du dispositif de compensation (80 - 89) est alimenté par la pression de gaz du côté des gaz d'échappement (p₅) et l'autre côté du dispositif de compensation (80 - 89) est alimenté par la pression des gaz du côté du gaz frais (p₃ ou p_{3'}).

5. Système de recyclage des gaz d'échappement selon la revendication 3 ou 4, dans lequel le dispositif de compensation (81 ; 82) agit sur l'organe de commande (60 ; 64) par l'intermédiaire d'une transmission cinématique, en particulier d'une transmission par levier (21 ; 24), pour compenser une différence entre les surfaces actives de la pression de gaz, d'une part de l'organe de commande (60 ; 64) et, d'autre part, du dispositif de compensation (81 ; 82).

6. Syatème de recyclage des gaz d'échappement selon les revendications 3 à 5, dans lequel le dispositif de compensation (80 - 82 ; 84 - 86 ; 89), l'organe de commande (60 - 69) et la plaque de compression (40 ; 41 ; 42 ; 44) sont reliés les uns aux autres de manière dynamique et peuvent être commandés par le dispositif de réglage (14).

7. Système de recyclage des gaz d'échappement selon une ou plusieurs des revendications précédentes, dans lequel une chicane fixe (52) est prévue pour empêcher un écoulement direct d'un courant de gaz d'échappement provenant de l'organe de commande (60 - 69) sur la plaque de compression (40 ; 41 ; 42 ; 44).

8. Système de recyclage des gaz d'échappement selon une ou plusieurs des revendications précédentes, dans lequel l'organe de commande (60 ; 64 ; 65) est sollicité dans le sens de fermeture par action de ressort d'une membrane (81 ; 82) ou d'un soufflet (84), tandis que, en particulier, un ressort (6 ; 6') peut être prévu en plus pour renforcer la précontrainte.

9. Système de recyclage des gaz d'échappement selon une ou plusieurs des revendications précédentes, dans lequel la plaque de compression (40 ; 41 ; 42 ; 44) est configurée et disposée de telle manière que le gaz s'écoule essentiellement à travers des ouvertures exactement définies (29 ; 29') dans la plaque de compression (40 ; 41 ; 42 ; 44) et que le moins de gaz possible s'écoule autour de sa périphérie extérieure.

10. Système de recyclage des gaz d'échappement selon une ou plusieurs des revendications précédentes, dans lequel la plaque de compression (40 ; 44) est munie de dispositifs supplémentaires (8' ; 55 ; 56 - 59) de sorte qu'en cas de faibles débits de gaz d'échappement, le gaz d'échappement passe à travers une fente étroite entre la plaque de compression (40 ; 44) et la paroi (8 ; 8') alors que des ouvertures de passage de gaz supplémentaires (8' ; 29' ; 59) sont libérées lorsque les variations de pression augmentent.

11. Système de recyclage des gaz d'échappement selon une ou plusieurs des revendications précédentes, dans lequel une pression de gaz (p_{10'}) dans un compartiment de compensation à soupape interne (10') est commandée par le fonctionnement concomitant d'une soupape interne (34) et d'une fente d'ouverture entre le piston (89) et une douille de guidage (37) du piston (89), la soupape interne (34) étant actionnée par le dispositif de réglage (14) et/ou un dispositif de réglage de la soupape interne.
